# EUROPÄISCHE PATENTANMELDUNG

(11) **EP 0 147 572 A1**
(43) Veröffentlichungstag der Anmeldung: **10.07.1985**
(21) Anmeldenummer: 84113267.3
(22) Anmeldetag: 29.12.1982
(51) Int. Cl.: B65D 83/04, A47K 17/00, A47K 3/00, A61C 17/00

(54) **Vorrichtung zur Bevorratung und Entnahme von Tabletteneinheiten**

(30) Priorität: 07.01.1982 DE 8200145 U
(62) Teilanmeldung aus: 82112088.8
(71) Anmelder: Richardson GmbH, D-6080 Gross-Gerau (DE)
(72) Erfinder: Otto, Helmut F., D-6087 Büttelborn 3 (DE)
(74) Vertreter: Goddar, Heinz J., Dr.

(57) **Zusammenfassung**

Vorichtung zur Bevorratung von Tabletteneinheiten sowie zu deren einzelner Entnahme, mit wenigstens einem in einem im wesentlichen geschlossenen Geghäuse vorhandenen Tablettenschacht zur Aufnahme einer Vielzahl übereinander gestapelter Tabeletteneinheiten, dessen Breite wengistens gleich der Breite einer Tabletteneinheit und dessen Tiefe wengistens gleich der Länge einer Tabletteneinheit ist und an dessen unterem Ende ein Stützlager zum Abstützen der bevorrateten Tabletteneinheiten angeordnet ist, wobei das Gehäuse am unteren Ende des Tablettenschachtes eine Entnahmeöffnung aufweist, deren Breite wenigstens gleich der Breite einer Tabletteneinheit und deren Höhe wenigstens gleich der Höhe bzw. Dicke einer Tabletteneinheit ist, dadurch gekennzeichnet, daß die Rückwand (8) oder und eine Seitenwand (6) des Gehäuses (3) über wenigstens einen Höhenabschnitt des Gehäuses (3) in eine Seitenlasche (27) ausläuft, die zusammen mit einem rechtwinkelig zu ihr verlaufenden Boden (28) und ggf. einem von Boden (28) hochstehenden Flansch (29) ein Haltefach (31) für eine Reinigungsdose oder dergleichen bildet.

## Beschreibung

Die Erfindung betrifft eine Vorrichtung zur Bevorratung von Tabletteneinheiten sowie zu deren einzelner Entnahme.

Wenn vor- oder nachstehend von "Tablettenheinheiten" die Rede ist, so sind hiermit Einheiten gemeint, die je nach Bedarfsfall aus einer oder ggf. aber auch aus mehreren Tabletten bestehen, welche zusammen mit einer aus einer geschlossenen Folie oder dergleichen bestehenden Verpackung jeweils eine Einheit bilden, wobei der Inhalt einer Tabletteneinheit im Regelfall für einen Anwendungsfall ausreicht. Dieses ist beispielsweise bei Reinigungstabletten für Gebißprothesen der Fall, für welche die vorliegende Erfindung in erster Linie bestimmt und geeignet ist.

Derartige Tabletten sind, wie vorstehend erwähnt, je nach den gegebenen Bedarfs- bzw. Anwendungsfällen häufig in derartigen Tabletteneinheiten auf dem Markt, wobei die Anwender schon aus Kostengründen häufig bestrebt sind, größere in Pappschachteln o.dgl. verpackte Gebinde zu kaufen, aus denen dann jeweils bei Bedarf eine Tabletteneinheit entnommen wird.

Nun ist es aber nicht sonderlich zweckmäßig, in Badezimmern o.dgl. insbesondere größere Gebinde über einen längeren Zeitraum herumstehen zu haben, da diese einen entsprechenden Platz beanspruchen, im Verlaufe der Zeit verschmutzen etc. Dieses hat zur Folge, daß eine entsprechende Pappschachtel o.dgl. an einem anderen Ort bevorratet wird, so daß ein Benutzer dann stets gehalten ist, sich bei Bedarf vom Bevorratungsort eine entsprechende Tabletteneinheit zu holen. Dieses ist ersichtlich recht umständlich.

Entnimmt ein Benutzer zur Vermeidung dieser Unannehmlichkeiten einem solchen Gebinde aber zugleich mehrere Tabletteneinheiten, die nicht sogleich benötigt und demgemäß nicht benutzt werden, so liegen diese wiederum herum, können verschmutzen, beschädigt werden etc.

Der vorliegenden Erfindung liegt die Aufgabe zugrunde, eine Vorrichtung der vorstehend beschriebenen Art zu schaffen, die formschön ausgestaltet sein soll, so daß sie dem Benutzer bei ständiger Präsens nicht stört, in der Nähe des Einsatzortes anbringbar sein soll, ohne daß hierfür auf einem Ablagefach oder dergleichen Platz. verlorengeht, es ermöglichen, auf einfachste Weise Tabletteneinheiten einzeln zu spenden, auf einfache Art und Weise wieder nachfüllbar sein und die Möglichkeit geben, ohne Zusatzeinrichtungen eine Reinigungsdose oder dergleichen unterbringen zu können.

Erfindungsgemäß wird diese Aufgabe gelöst durch eine Vorrichtung der eingangs beschriebenen Art mit wenigstens einem in einem im wesentlichen geschlossenen Gehäuse vorhandenen Tablettenschacht zur Aufnahme einer Vielzahl übereinander gestapelter Tabletteneinheiten, dessen Breite wenigstens gleich der Breite einer Tabletteneinheit und dessen Tiefe wenigstens gleich der Länge einer Tabletteneinheit ist und an dessen unterem Ende ein Stützlager zum Abstützen der bevorrateten Tabletteneinheiten angeordnet ist, wobei das Gehäuse am unteren Ende des Tablettenschachtes eine Entnahmeöffnung aufweist, deren Breite wenigstens gleich der Breite einer Tabletteneinheit und deren Höhe wenigstens gleich der Höhe bzw. Dicke einer Tabletteneinheit ist, welche dadurch gekennzeichnet ist, daß die Rückwand oder/und eine Seitenwand des Gehäuses über wenigstens einen Höhenabschnitt des Gehäuses in eine Seitenlasche ausläuft, die zusammen mit einem rechtwinkelig zu ihr verlaufenden Boden und ggf. einem vom Boden hochstehenden Flansch ein Haltefach für eine Reinigungsdose oder dergleichen bildet.

Das erfindungsgemäß vorgesehene Haltefach ermöglicht es bei einer den Gegenstand des Patentes ....... (Patentanmeldung Nr. 82 112 088.8) bildenden Vorrichtung der eingangs genannten Art, eine Reinigungsdose oder dergleichen auf einfache und zweckmäßige Weise in der Vorrichtung selbst unterbringen zu können.

Eine bevorzugte Ausführungsform der Erfindung ist dadurch gekennzeichnet, daß die Seitenlasche im wesentlichen halbkreisförmig gekrümmt ausgebildet ist.

Weiterhin kann vorgesehen sein, daß in dem Fall, daß das Gehäuse im Bereich seiner Vorderwand im wesentlichen halbkreisförmig gekrümmt ausgebildet ist, die Krümmung der Seitenlasche entgegengesetzt zu der Krümmung der Gehäusevorderwand verläuft.

Auch kann erfindungsgemäß vorgesehen sein, daß an der Rückwand des Gehäuses und der Seitenlasche Befestigungsmittel vorgesehen sind.

Selbstverständlich eignet sich die Erfindung auch besonders in Verbindung mit den übrigen Merkmalen der Vorrichtung nach Patent ....... (Patentanmeldung Nr. 82 112 088.8).

Die Erfindung ist nachstehend an einem Ausführungsbeispiel unter Bezugnahme auf eine Zeichnung weiter erläutert. Es zeigt:
Fig. 1 eine perspektivische Darstellung eines erfindungsgemäßen Tablettenspenders und
Fig. 2 eine etwas vereinfachte Schnittdarstellung durch den Tablettenschacht in Richtung der Schnittlinie II-II in Fig. 1 gesehen.

Die Zeichnung zeigt eine vor- und nachstehend auch kurz. als Tablettenspender 1 bezeichnete Vorrichtung zur Bevorratung von Tabletteneinheiten 2 sowie zu deren einzelner Entnahme.

Der Tablettenspender 1 besteht aus Kunststoff und besitzt ein im wesentlichen geschlossenes Gehäuse 3, in welchem ein Tablettenschacht 4 zur Aufnahme einer Vielzahl - im vorliegenden Fall von 32 - Tabletteneinheiten 2 ausgebildet ist, bei denen es sich bei dem dargestellten Ausführungsbeispiel um jeweils einzeln mit einer Folie verpackte Reinigungstabletten für Gebißprothesen handelt, wobei die Folienverpackung quadratisch ausgebildet ist und eine Kantenlänge von etwa 5 cm aufweist.

Der Tablettenschacht 4 wird begrenzt bzw. gebildet von zwei Seitenwänden 6 und 7, einer Rückwand 8, einer Oberseite 9, einem Boden 11 und einer als Schwenktür ausgebildeten Vorderwand 12.

Am unteren Ende des Tablettenschachtes 4 befindet sich über dem Boden 11 ein.Stützlager 13 zum Abstützen der bevorrateten Tabletteneinheiten 2. Die Oberseite 14 des Stützlagers 13 verläuft von ihrem vorderen Rand 16 zum hinteren Rand 17 schräg nach unten, wie dieses aus Fig. 2 erkennbar ist. In der Mitte des Stützlagers 13 ist eine Fingerausnehmung 18 vorgesehen, deren Breite b etwa 2 cm beträgt und damit der Breite eines Fingers angepaßt ist.

Wie bereits vorstehend erwähnt ist, ist die Vorderwand 12 des Gehäuses 3 als Schwenktür ausgebildet und demgemäß von dem restlichen Teil des Gehäuses um eine vertikale Schwenkachse 19 abschwenkbar, wobei diese Schwenkachse durch Stifte 21 gebildet ist, mittels welcher die Schwenktür 12 gelenkig am übrigen Teil des Gehäuses 3 angelenkt ist, so daß sie in Richtung des Pfeiles 22 aus ihrem in Fig. 1 der Zeichnung dargestellten, geschlossenen Zustand auch schwenkbar ist.

Am unteren Endabschnitt der Schwenktür 12 befindet sich im Bereich unmittelbar oberhalb des Stützlagers 13 eine schlitzförmige Entnahmeöffnung 23, deren Breite B etwas größer ist als die Breite (Kantenlänge) einer Tabletteneinheit 2, und deren Höhe h etwas größer ist als die Höhe bzw. Dicke einer Tabletteneinheit 2.

Der Tablettenschacht 4 besitzt einen rechtwinkligen, nahezu quadratischen Querschnitt, wobei seine lichte Breite s etwas größer ist als die Breite (Kantenlänge) einer Tabletteneinheit 2, und wobei die Tiefe t des Tablettenschachtes 4 etwa gleich der Kantenlänge einer Tabletteneinheit 2 ist.

Wie aus Fig. 1 erkennbar ist, ist die Höhe h der Entnahmeöffnung 23 des Gehäuses 3 bzw. dessen Schwenktür 12 durch eine fluchtend über der Fingerausnehmung 18 des Stützlagers 13 liegende, der Breite b der Fingerausnehmung 18 entsprechende, ebenfalls abgerundete Ausnehmung 24 vergrößert.

An der der Schwenkachse 19 gegenüberliegenden Seite der Schwenktür 12 bzw. an der dortigen Seitenwand 6 des Gehäuses 3 ist ein Schnappverschluß 26 ausgebildet.

Die Rückwand 8 sowie die Seitenwand 6 des Gehäuses 3 laufen in eine im wesentlichen halbkreisförmige Seitenlasche 27 aus, die zusammen mit einem rechtwinklig zu ihr verlaufenden Boden 28 und einem vom Boden 28 hochstehenden Flansch 29 ein Haltefach 31 zur Aufnahme einer Prothesen-Reinigungsdose 32 bilden. Die Schwenktür 12 ist ebenfalls gekrümmt, und zwar entgegengesetzt zu der Krümmung der Seitenlasche 27, so daß die gesamte Vorrichtung in einem Horizontalschnitt an ihrer Vorderseite eine etwa umgekehrt S-förmige Kontur besitzt, während die Rückwand 8 im wesentlichen eben ausgebildet ist und nur in ihrem in Fig. 1 links liegenden Teil aus ihrem ebenen Abschnitt gekrümmt nach vorn läuft. An den zumindest im wesentlichen ebenen Abschnitten der Rückwand 8 sind Befestigungsmittel, nämlich Klebstreifen 33 sowie Durchgangsbohrungen 34 vorgesehen.

Ein Erwerber und potentieller Benutzer eines erfindungsgemäßen Tablettenspenders 1 wird die Vorrichtung mithin zunächst an geeigneter Stelle einer Wand, vorzugsweise in der Nähe eines Wasseranschlusses in einem Badezimmer o.dgl., mittels der Haltemittel 33 und/oder 34 befestigen, bei geöffneter Schwenktür (Vorderwand) 12 den Tablettenschacht 4 mit Tabletteneinheit 2 füllen (s. _{F}ig. 2) und die Schwenktür sodann entgegen dem Pfeil 22 wieder in die in Fig. 1 dargestellte geschlossene Stellung bringen, womit die Vorrichtung bereits einsatzbereit ist.

Zur Entnahme einer Tabletteneinheit 2 führt ein Benutzer seinen Zeigefinger von unten her in die Fingerausnehmung 18 sowie den Daumen in die Ausnehmung 24, so daß er die unterste Tabletteneinheit 2 des Tablettenstapels an ihrem vorderen Rand ergreifen und in Richtung des Pfeils 36 durch die schlitzförmige Entnahmeöffnung 23 nach vorn herausziehen kann.

Da die Tabletteneinheiten 2 im Tablettenschacht 4 mit verhältnismäßig großem Spiel geführt sind, rutscht der gesamte Tablettenstapel sodann um die Dicke d einer Tabletteneinheit 2 nach unten, so daß sogleich wiederum eine Tabletteneinheit 2 zur Entnahme bereit ist u.s.f.

Falls der Tablettenschacht 4 einmal inspiziert wird, um die Größe des noch vorhandenen Tablettenvorrates zu überprüfen, so ist durch die schräge Oberseite 14 des Stützlagers 13 sichergestellt, daß die Tabletteneinheiten 2 beim öffnen der Schwenktür 12 in Richtung des Pfeiles 22 nicht nach vorn aus dem Tablettenspender herausfallen.

Der Benutzer kann sodann die Folie einer Tabletteneinheit 2 aufreißen, die Reinigungsdose.32 aus dem Haltefach 31 entnehmen, nach Abnahme ihres Deckels 37 Wasser in diese einfüllen und die freigelegte Tablette hinzugeben, woraufhin sodann die Gebißprothese gereinigt werden kann. Dabei bildet das Haltefach 31 ersichtlich zugleich auch einen zweckmäßigen Platz, um die Gebißprothese während der Reinigungszeit in der Reinigungsdose 32 zu verwahren.

Die in der vorstehenden Beschreibung, in der Zeichnung sowie in den Ansprüchen offenbarten Merkmale der Erfindunc können sowohl einzeln als auch in beliebigen Kombinationen für die Verwirklichung der Erfindung in ihren verschiedenen Ausführungsformen wesentlich sein.

## Patentansprüche

1. Vorrichtung zur Bevorratung von Tabletteneinheiten sowie zu deren einzelner Entnahme, mit wenigstens einem in einem im wesentlichen geschlossenen Gehäuse vorhandenen Tablettenschacht zur Aufnahme einer Vielzahl übereinander gestapelter Tabletteneinheiten, dessen Breite wenigstens gleich der Breite einer Tabletteneinheit und dessen Tiefe wenigstens gleich der Länge einer Tabletteneinheit ist und an dessen unterem Ende ein Stützlager zum Abstützen der-bevorrateten Tabletteneinheiten angeordnet ist, wobei das Gehäuse am unteren Ende des Tablettenschachtes eine Entnahmeöffnung aufweist, deren Breite wenigstens gleich der Breite einer Tabletteneinheit und deren Höhe wenigstens gleich der Höhe bzw. Dicke einer Tabletteneinheit ist, dadurch gekennzeichnet, daß die Rückwand (8) oder/und eine Seitenwand (6) des Gehäuses (3) über wenigstens einen Höhenabschnitt des Gehäuses (3) in eine Seitenlasche (27) ausläuft, die zusammen mit einem rechtwinkelig zu ihr verlaufenden Boden (28) und ggf. einem vom Boden (28) hochstehenden Flansch (29) ein Haltefach (31) für eine Reinigungsdose oder dergleichen bildet.

2. Vorrichtung nach Anspruch 1, dadurch gekennzeichnet, _{d}a_{ß} die Seitenlasche (27) im wesentlichen halbkreisförmig gekrümmt ausgebildet ist.

3. Vorrichtung nach Anspurch 1 oder 2, bei der das Gehäuse im Bereich seiner Vorderwand im wesentlichen halbkreisförmig gekrümmt ausgebildet ist, dadurch gekennzeichnet, daß die Krümmung der Seitenlasche (27) entgegengesetzt zu der Krümmung der Gehäusevorderwand (12) verläuft.

4. Vorrichtung nach einem der vorangehenden Ansprüche, dadurch gekennzeichnet, daß an der Rückwand (8) des Gehäuses (3) und der Seitenlasche (27) Befestigungsmittel (33; 34) vorgesehen sind.
